# EUROPÄISCHE PATENTSCHRIFT

(11) **EP 0 709 292 B1**
(45) Veröffentlichungstag und Bekanntmachung des Hinweises auf die Patenterteilung: **08.05.2002**
(21) Anmeldenummer: 95115993.8
(22) Anmeldetag: 11.10.1995
(51) Int. Cl.: B65D 3/26, B31B 17/00, B65D 21/02, B65D 17/40

(54) **Dose**
Container
Récipient

(30) Priorität: 25.10.1994 DE 4438076
(43) Veröffentlichungstag der Anmeldung: 01.05.1996
(73) Patentinhaber: 4P Nicolaus Kempten GmbH, D-87437 Kempten (DE); Maschinenfabrik Rissen GmbH, D-22559 Hamburg (DE)
(72) Erfinder: Sperber, Hermann, D-22607 Hamburg (DE); Schreiber, Reinhold, D-87474 Buchenberg (DE)
(74) Vertreter: Hutzelmann, Gerhard

(56) Entgegenhaltungen:
- EP-A- 0 038 976
- EP-A- 0 122 766
- BE-A- 565 227
- DE-A- 1 808 743
- FR-A- 1 465 441
- GB-A- 470 316
- GB-A- 494 537
- US-A- 1 961 559
- US-A- 2 275 896
- US-A- 3 215 325
- US-A- 3 402 876

## Beschreibung

Die Erfindung bezieht sich auf eine Dose mit einem einstückig hergestellten, mittels einer Längsnaht verschlossenen Mantel und jeweils einem damit verbundenen Bodenteil und Deckelteil, sowie einem im Mantel angeordneten in Umfangsrichtung verlaufenden Aufreißstreifen zum Abtrennen des Deckelteils und einem am Mantel angeordneten Kragenteil, welches einen Durchmesser aufweist, der kleiner oder gleich dem Innendurchmesser des Mantels ist.

Derartige Dosen haben sich für zahlreiche Füllgüter bewährt; sie haben jedoch den entscheidenden Nachteil, daß sie nicht wiederverschließbar sind.

Eine derartige Dose ist aus der US-A-1,961,559 bekannt.

Aus US-A-3 402 876 ist ein weiterer dosenförmiger Behälter bekannt, mit einem einstückig hergestellten, mittels einer Längsnaht verschlossenen Mantel und jeweils einem damit verbundenen Bodenteil und Deckelteil, sowie einem im Mantel angeordneten, in Umfangsrichtung verlaufenden Aufreißstreifen zum Abtrennen des Deckelteils, wobei auf der Innenseite des Mantels ein Kragenteil angeordnet ist, welches sich von oben her bis wenigstens unterhalb der oberen Begrenzungslinie des Aufreißstreifens erstreckt und über Faltlinien mit dem Mantel verbunden ist.

Das aus den vorstehenden beiden Veröffentlichungen bekannte Kragenteil ist fest mit dem Mantel verbunden und stellt kein selbständiges, eingesetztes Teil dar.

EP-A-0 122 766 offenbart eine einstückig hergestellte Dose mit einem durch einen Aufreißstreifen vom Unterteil der Dose abtrennbaren Deckel.

Diese Dose ist nach dem erstmaligen Öffnen nicht wieder verschließbar.

Die DE-A-1 808 743 zeigt und beschreibt einen Behälter, mit einer im Mantel in Umfangsrichtung ausgebildeten Sicke. Zusätzlich ist noch ein außerhalb des Mantels angeordneter Ring vorgesehen.

Diese Ausgestaltung ist verhälnismäßig aufwendig und schwierig herzustellen.

Von dem eingangs beschriebenen Stand der Technik ausgehend liegt der Erfindung die Aufgabe zugrunde, eine Dose der genannten Art so auszugestalten, daß sie auf einfache Art wiederverschließbar ist.

Diese Aufgabe wird erfindungsgemäß dadurch gelöst, daß auf der Innenseite des Mantels ein von diesem separates Kragenteil angeordnet ist, welches sich von oben her bis wenigstens unterhalb der oberen Begrenzungslinie des Aufreißstreifens erstreckt, und welches oberhalb der oberen Begrenzungslinie des Aufreißstreifens am Deckelteil befestigt ist.

Nach dem Entfernen des Aufreißstreifens ragt das Kragenteil unten über den verbliebenen Mantel des oberen Dosenabschnittes hinaus und kann zum Wiederverschließen der Dose in den Mantel des unteren Dosenabschnittes eingesteckt werden.

Besonders günstig ist es dabei, wenn erfindungsgemäß das Kragenteil mit seinem oberen Ende zwischen dem Mantel und dem Deckelteil eingespannt ist.

Damit ergibt sich eine besonders gute Verankerung des Kragenteils am Deckelteil.

Als ebenfalls sehr günstig hat es sich erwiesen, wenn erfindungsgemäß das Kragenteil im Bereich der Mantel-Längsnaht ausgespart ist.

Damit ergibt sich im Bereich des Kragenteils keine Materialverdoppelung, wodurch die Längsnaht im Mantel mit einfachen, durchlaufenden Siegelwerkzeugen herstellbar ist und darüber hinaus der unten überstehende Kragen leicht in das Unterteil der Dose eingesteckt werden kann.

Eine weitere vorteilhafte Ausgestaltung der Erfindung liegt darin, daß das Deckelteil napfförmig ausgebildet ist, und daß der Mantel um den hochstehenden Kragen des napfförmigen Deckelteils nach innen umgebördelt ist.

Damit wird eine besonders stabile Festlegung von Deckelteil, Kragenteil und Mantel erzielt, was besonders nach dem erstmaligen Öffnen für den oberen Dosenabschnitt eine sehr gute Steifigkeit ergibt. Darüber hinaus ist bei dieser Ausgestaltung das Deckelteil großflächig bedruckbar.

Eine weitere Lösung der Aufgabe der Erfindung liegt bei einer Dose mit einem einstückig hergestellten, mittels einer Längsnaht verschlossenen Mantel und jeweils einem damit verbundenen Bodenteil und Deckelteil, sowie einem im Mantel angeordneten, in Umfangsrichtung verlaufenden Aufreißstreifen zum Abtrennen des Deckelteils und mit einem Kragenteil, welches einen Durchmesser aufweist, der kleiner oder gleich dem Innendurchmesser des Mantels ist darin, daß das Deckelteil kappenförmig ausgebildet ist und mit seinem freien Rand bis unter die obere Begrenzungslinie des Aufreißstreifens ragt, während der obere Rand des Deckelteils oberhalb der oberen Begrenzungslinie angeordnet ist, und daß das Deckelteil mit seinem Umfangsrand das Kragenteil bildet.

Damit wird ebenfalls eine sehr stabile Dose erzielt, deren Herstellung sehr einfach ist, da auf ein separates Kragenteil verzichtet werden kann.

Eine ebenfalls sehr vorteilhafte Ausgestaltung der Erfindung ist dadurch gekennzeichnet, daß der untere Rand des Kragenteils wellenförmig ausgebildet ist.

Damit kann der Kragen sehr leicht in den Mantel des Unterteils eingeführt werden.

Dies kann erfindungsgemäß auch dadurch erreicht werden, daß der untere Rand des Kragenteils nach innen eingebördelt ist.

Die gestellte Aufgabe wird bei einer Dose mit einem einstückig hergestellten, mittels einer Längsnaht verschlossenen Mantel und jeweils einem damit verbundenen Bodenteil und Deckelteil, sowie einem im Mantel angeordneten, in Umfangsrichtung verlaufenden Aufreißstreifen zum Abtrennen des Deckelteils auch dadurch gelöst, daß der Aufreißstreifen im untersten Abschnitt einer im Dosen-Mantel nach innen eingeprägten, in Umfangsrichtung verlaufenden, umlaufend ausgebildeten Sicke angeordnet ist, wobei das Deckelteil oberhalb der Sicke liegt.

Damit ist ebenfalls kein separates Kragenteil notwendig, vielmehr wird nach dem Entfernen des Aufreißstreifens der verbleibende obere Abschnitt der Sicke in den unterhalb des Aufreißstreifens liegenden Mantelabschnitt eingesteckt um die Dose wieder zu verschließen.

Bei einem Verfahren zum Herstellen einer Dose mit einem einstückig hergestellten, mittels einer Längsnaht verschlossenen Mantel und jeweils einem damit verbundenen Bodenteil und Deckelteil, sowie einem im Mantel angeordneten, in Umfangsrichtung verlaufenden Aufreißstreifen zum Abtrennen des Deckelteils wird erfindungsgemäß auf einen Wickeldorn oder dergleichen ein zum Bilden des Kragenteils vorgesehener Streifen aufgewickelt, während in einer anderen Arbeitsstation der den Dosen-Mantel bildende Zuschnitt in seinem den Aufreißstreifen bildenden Abschnitt mit einem Aufreißband kaschiert wird, worauf der Mantelzuschnitt ebenfalls auf den Wickeldorn aufgewickelt und anschließend entlang der Längsnaht durch Siegeln verschlossen wird, worauf das Deckelteil in den Mantel eingesetzt und mit diesem verbunden wird.

Damit ist ein sehr einfach ablaufendes Herstellungsverfahren erreicht, mit dem Dosen der genannten Art schnell und zuverlässig herstellbar sind. Durch das Aufkaschieren des Aufreißbandes auf den fertig ausgestanzten Mantel-Zuschnitt, ist es möglich, den Faserverlauf im Mantel vertikal anzuordnen, wodurch der Mantel in dieser Richtung eine höhere Stabilität erhält, was insbesondere beim Bördeln des oberen Randes sehr vorteilhaft ist.

Ebenfalls als sehr vorteilhaft hat es sich erwiesen, wenn erfindungsgemäß nach dem Befüllen der Dose in das nach oben gekehrte untere Ende ein Bodenteil eingesetzt und mit dem Mantel verbunden wird.

Eine weitere vorteilhafte Ausgestaltung des erfindungsgemäßen Verfahrens liegt darin, daß vor dem Einsetzen des Bodenteils in den Dosen-Mantel dieser am unteren Ende soweit aufgeweitet wird, daß der Innendurchmesser des dann eingesetzten Bodenteils geringfügig größer ist als der Außendurchmesser des fertigen oberen Mantelendes.

Dadurch können die fertigen, verschlossenen Dosen leicht übereinander gestapelt werden.

In der Zeichnung ist die Erfindung anhand mehrerer Ausführungsbeispiele veranschaulicht. Dabei zeigen:
- Fig. 1: einen flachliegenden Kartonzuschnitt zum Herstellen eines Dosen-Mantels,
- Fig.2: eine Dose mit einem aus dem Zuschnitt nach Fig. 1 gewickelten Mantel und darin eingesetztem napfförmigen Deckelteil und einem Bodenteil sowie einem im Mantel vorgesehenen Aufreißstreifen,
- Fig.3: eine bereits geöffnete Dose, bei welcher der Aufreißstreifen entfernt ist und das Deckelteil wieder auf das Unterteil aufgesetzt wurde,
- Fig.4: eine Dose mit kappenförmigem Deckelteil und nach oben gerade abstehendem Ende des Dosen-Mantels,
- Fig.5: ein dem Ausführungsbeispiel nach Fig.4 ähnliches Ausführungsbeispiel jedoch mit eingebördeltem oberen Mantelende und
- Fig.6: eine Dose mit einer umlaufenden Sicke, an deren unterem Ende ein Aufreißstreifen angeordnet ist.

In Fig. ist ein flachliegender Kartonzuschnitt dargestellt, der zum Bilden des Mantels 1 einer Dose vorgesehen ist. In Richtung der durch einen Pfeil 2 gekennzeichneten Umfangsrichtung des Mantels verlaufen zwei nur bis etwa zur halben Materialstärke eindringende Ritzlinien 3,4, zwischen denen sich ein Aufreißstreifen 5 erstreckt, der an seinem einen Ende verbreitert und geringfügig aus der Fläche des Mantels 1 herausgeführt ist. Dadurch ist ein leicht ergreifbarer Ansatz 6 für den Aufreißstreifen geschaffen. Der Aufreißstreifen 5 ist durch ein aufkaschiertes Aufreißband 7 verstärkt, das um 90° gegenüber dem durch einen Pfeil 8 angezeigten Faserverlauf des Kartonzuschnittes 1 verdreht angeordnet ist.

In Fig.2 ist der Mantel 1 zu einer zylindrischen Form gewickelt und entlang einer Längsnaht 9 verschlossen. An seinem unteren Ende ist der Mantel 1 nach außen aufgeweitet; in dieses aufgeweitete Ende ist ein kappenförmiges Bodenteil 10 eingesetzt und mit der Innenseite des Mantels 1 versiegelt. Der Innendurchmesser des kappenförmigen Bodenteils 10 ist dabei geringfügig größer als der Außendurchmesser des oberen Dosenendes. In das obere Ende des Mantels 1 ist ein napfförmig ausgebildetes Deckelteil 11 eingesetzt, um dessen hochstehenden Kragen 12 der Mantel nach innen umgebördelt ist. Zwischen dem Kragen 12 und dem Mantel 1 ist ein Kragenteil 13 eingelegt und an seinem oberen Ende mit beiden verbördelt. Gleichzeitig kann auch hier eine Versiegelung vorgenommen sein, wodurch eine sehr dichte Verpackung geschaffen ist. Das Kragenteil 13 reicht mit seinem unteren Ende bis unterhalb der unteren Begrenzungslinie (Ritzlinie 3) des Aufreißstreifens 5, wobei es jedoch auch ausreichend wäre, das Kragenteil 13 kurz unterhalb der oberen Begrenzungslinie (Ritzlinie 4) enden zu lassen. Bei der dargestellten Lösung wird jedoch ein besserer Halt gewährleistet. Zum Öffnen der aus dem Mantel 1, dem Bodenteil 10 und dem Deckelteil 11 gebildeten Dose 14 wird der Aufreißstreifen 5 an seinem Ansatz 6 erfaßt und aus dem Mantel herausgetrennt, wobei das Aufreißband 7 ein Abreißen des Aufreißstreifens 5 verhindert. Der so freigelegte Deckel kann dann einfach nach oben abgezogen werden. Zum Wiederverschließen der Dose 14 wird der Deckel auf das Unterteil aufgesteckt, wobei das vorstehende untere Ende des Kragenteils 13 in das Unterteil eingreift und den Deckel dort festlegt, wie dies in Fig.3 dargestellt ist. Im Bereich der Längsnaht 9 ist das Kragenteil 13 so ausgebildet, daß keine Überlappung stattfindet, wodurch beim Herstellen der Längsnaht ein einfaches Siegelwerkzeug ausreicht und darüber hinaus der Kragen sehr leicht in das Dosen-Unterteil einsteckbar ist.

Beim Ausführungsbeispiel nach Fig.4 ist ein kappenförmiges Deckelteil 41 in den Mantel 1 eingesetzt und weist am oberen Rand seines umlaufenden, nach unten gerichteten Randes 42 eine durch einen Pfeil gekennzeichnete Verbindungsstelle 43 mit dem Mantel 1 auf. Zwischen dieser Verbindungsstelle 43 und dem unteren Ende des Randes 42 ist im Mantel 1 der Aufreißstreifen 5 mit seinen beiden Ritzlinien 3 und 4 angeordnet. Nach dem Entfernen des Aufreißstreifens 5 kann auch hierbei das Oberteil der Dose 44 abgenommen und ein Teil des Füllgutes aus der Dose entnommen werden. Danach läßt sich das Oberteil wieder auf das Dosenunterteil aufsetzen, wobei der frei abstehende Rand des kappenförmigen Deckelteils als Kragenteil in das dann freie obere Mantelende des Unterteils eingreift.

In Fig.5 ist ein Ausführungsbeispiel einer Dose 54 dargestellt, bei dem im Unterschied zum Beispiel gemäß Fig.4 lediglich der obere Rand des Mantels 1 bis zur Anlage an das Deckelteil 41 nach innen umgebördelt ist.

In Fig.6 ist ein weiteres Ausführungsbeispiel einer Dose 64 gezeigt, bei dem der Mantel 1 eine umlaufende Sicke 65 aufweist, an deren unterem Ende der Aufreißstreifen 5 angeordnet ist. Beim Heraustrennen des Aufreißstreifens bleibt der obere Abschnitt der Sicke 65 stehen. Dieser Sicken-Abschnitt greift beim Wiederaufsetzen des abgetrennten Deckelabschnittes auf das Unterteil hinter den Mantel 1 des Unterteils ein und legt den Deckelabschnitt dort fest.

Beim Herstellen einer Dose mit einem getrennten Kragenteil 13 wird dieses zuerst auf einen Wickeldorn aufgewickelt. Gleichzeitig wird in einer weiteren Bearbeitungsstation das Aufreißband 7 auf den Aufreißstreifen 5 aufkaschiert. Dann wird der Mantelzuschnitt 1 über das Kragenteil 13 gewickelt und entlang der Längsnaht 9 verschlossen. Hierzu wird ein Ultraschall-Siegelwerkzeug eingesetzt. Daraufhin wird das Deckelteil 11 in die so gebildete Mantelhülse eingeführt und alle drei Teile werden miteinander verbördelt. Nach dem Füllen der Dose wird der untere Mantelrand aufgeweitet und das Bodenteil eingesetzt und ebenfalls mit dem Mantel durch Siegeln verbunden. Die Aufweitung ist dabei so stark, daß beim Übereinanderstapeln fertiger Dosen der obere Rand einer unteren Dose in das Bodenteil einer darüber stehenden Dose eingreift.

## Patentansprüche

1. Dose(14,44,54) mit einem einstückig hergestellten, mittels einer Längsnaht verschlossenen Mantel(1) und jeweils einem damit verbundenen Bodenteil(10) und Deckelteil(11,41), sowie einem im Mantel(1) angeordneten in Umfangsrichtung verlaufenden Aufreißstreifen(5) zum Abtrennen des Deckelteils und einem am Mantel angeordneten Kragenteil(13), welches einen Durchmesser aufweist, der kleiner oder gleich dem Innendurchmesser des Mantels(1) ist, **dadurch gekennzeichnet, daß** auf der Innenseite des Mantels(1) ein von diesem separates Kragenteil(13,42) angeordnet ist, welches sich von oben her bis wenigstens unterhalb der oberen Begrenzungslinie(4) des Aufreißstreifens(5) erstreckt, und welches oberhalb der oberen Begrenzungslinie(4) des Aufreißstreifens(5) am Deckelteil(11,41) befestigt ist.

2. Dose nach Anspruch 1, **dadurch gekennzeichnet, daß** das Kragenteil(13) mit seinem oberen Ende zwischen dem Mantel(1) und dem Deckelteil(11,12) eingespannt ist.

3. Dose nach Anspruch 1 oder 2, **dadurch gekennzeichnet, daß** das Kragenteil(13) im Bereich der Mantel-Längsnaht(9) ausgespart ist.

4. Dose nach einem der vorhergehenden Ansprüche, **dadurch gekennzeichnet, daß** das Deckelteil(11) napfförmig ausgebildet ist, und daß der Mantel(1) um den hochstehenden Kragen(12) des napfförmigen Deckelteils(11) nach innen umgebördelt ist.

5. Dose(14,44,54) mit einem einstückig hergestellten, mittels einer Längsnaht verschlossenen Mantel(1) und jeweils einem damit verbundenen Bodenteil(10) und Deckelteil(41), sowie einem im Mantel(1) angeordneten in Umfangsrichtung verlaufenden Aufreißstreifen(5) zum Abtrennen des Deckelteils und mit einem Kragenteil, welches einen Durchmesser aufweist, der kleiner oder gleich dem Innendurchmesser des Mantels(1) ist, **dadurch gekennzeichnet, daß** das Deckelteil(41) kappenförmig ausgebildet ist und mit seinem freien Rand(42) bis unter die obere Begrenzungslinie(4) des Aufreißstreifens(5) ragt, während der obere Rand des Deckelteils(41) oberhalb der oberen Begrenzungslinie(4) angeordnet ist, und daß das Deckelteil(41) mit seinem Umfangsrand(42) das Kragenteil bildet.

6. Dose nach einem der vorhergehenden Ansprüche, **dadurch gekennzeichnet, daß** der untere Rand des Kragenteils(13) wellenförmig ausgebildet ist.

7. Dose nach einem der Ansprüche 1 bis 5, **dadurch gekennzeichnet, daß** der untere Rand des Kragenteils(13) nach innen eingebördelt ist.

8. Dose(64) mit einem einstückig hergestellten, mittels einer Längsnaht verschlossenen Mantel(1) und jeweils einem damit verbundenen Bodenteil(10) und Deckelteil(11), sowie einem im Mantel(1) angeordneten in Umfangsrichtung verlaufenden Aufreißstreifen(5) zum Abtrennen des Deckelteils, **dadurch gekennzeichnet, daß** der Aufreißstreifen(5) im untersten Abschnitt einer im Dosen-Mantel nach innen eingeprägten, in Umfangsrichtung verlaufenden, umlaufend ausgebildeten Sicke(65) angeordnet ist, wobei das Deckelteil(11) oberhalb der Sicke(65) liegt.

9. Verfahren zum Herstellen einer Dose nach einem der Ansprüche 1 bis 4, 6 oder 7, **dadurch gekennzeichnet, daß** auf einen Wickeldorn oder dergleichen ein zum Bilden des Kragenteils vorgesehener Streifen aufgewickelt wird, während in einer anderen Arbeitsstation der den Dosen-Mantel bildende Zuschnitt mit einem Aufreißstreifen kaschiert wird, worauf der Mantelzuschnitt ebenfalls auf den Wickeldorn aufgewickelt und anschließend entlang der Längsnaht durch Siegeln verschlossen wird, worauf das Deckelteil in den Mantel eingesetzt und mit diesem verbunden wird.

10. Verfahren nach Anspruch 9, **dadurch gekennzeichnet, daß** nach dem Befüllen der Dose in das nach oben gekehrte untere Ende ein Bodenteil eingesetzt und mit dem Mantel verbunden wird.

11. Verfahren nach Anspruch 10, **dadurch gekennzeichnet, daß** vor dem Einsetzen des Bodenteils in den Dosen-Mantel dieser am unteren Ende soweit aufgeweitet wird, daß der Innendurchmesser des dann eingesetzten Bodenteils geringfügig größer ist als der Außendurchmesser des fertigen oberen Mantelendes.

## Claims

1. Container (14, 44, 54) with a body (1) produced in one piece and closed by means of a longitudinal seam, with one base section (10) and one lid section (11, 41) that are each bonded to it, with a tear strip (5) for removing the lid section that is located in the body (1) and extends around the circumference and with a collar section (13) located on the body that has a diameter which is smaller than or identical to the internal diameter of the body (1), **wherein** a collar section (13, 42) that is separate from the body (1) is located on the inside of the same and extends from above to at least below the upper line of limitation (4) of the tear strip (5) and is attached to the lid section (11, 41) above the upper line of limitation (4) of the tear strip (5).

2. Container according to claim 1, **wherein** the top end of the collar section (13) is clamped between the body (I) and the lid section (11, 12).

3. Container according to claim 1 or 2, **wherein** the collar section (13) is not provided in the area of the longitudinal seam (9) of the body.

4. Container according.to one of the previous claims, **wherein** the lid section (11) is bowl-shaped and the body (1) is beaded inwards around the upright collar (12) of the bowl-shaped lid section (11).

5. Container (14, 44, 54) with a body (1) produced in one piece and closed by means of a longitudinal seam, with one base section (10) and one lid section (41) that are each bonded to it, with a tear strip (5) for removing the lid section that is located in the body (1) and extends around the circumference and with a collar section that has a diameter which is smaller than or identical to the internal diameter of the body (1), **wherein** the lid section (41) is cap-shaped and extends with its free edge (42) down to below the upper line of limitation (4) of the tear strip (5), while the upper edge of the lid section (41) is located above the upper line of limitation (4), and **wherein** the lid section (41) forms the collar section with its circumferential edge (42).

6. Container according to one of the previous claims, **wherein** the lower edge of the collar section (13) is designed in a wave shape.

7. Container according to one of claims 1 to 5, **wherein** the lower edge of the collar section (13) is beaded inwards.

8. Container (64) with a body (1) produced in one piece and closed by means of a longitudinal seam, with one base section (10) and one lid section (11) that are each bonded to it and with a tear strip (5) for removing the lid section that is located in the body (1) and extends around the circumference, **wherein** the tear strip (5) is located in the bottom section of a circumferential crimp (65) that is embossed inwards in the container body, with the lid section (11) being provided above the crimp (65).

9. Process to produce a container according to one of claims 1 to 4, 6 or 7, **wherein** a strip that is provided to form the collar section is wound on a winding mandrel or similar device, while the blank that forms the container body is laminated in another work station with a tear strip, after which the body blank is also wound on the winding mandrel and is subsequently closed along the longitudinal seam by means of sealing, following which the lid section is inserted in the body and is bonded to it.

10. Process according to claim 9, **wherein** a base section is inserted in the bottom end of the container and is bonded to the body after the container has been turned to face upwards and has been filled.

11. Process according to claim 10, **wherein** the bottom end of the container body is widened to such an extent before the base section is inserted that the internal diameter of the base section that is then inserted is slightly larger than the external diameter of the finished top end of the body.

## Revendications

1. Récipient (14, 44, 54) comprenant une enveloppe (1) fabriquée d'un seul tenant et fermée au moyen d'un joint longitudinal, et une partie de fond (10) et un couvercle (11, 41) respectivement reliés à ladite enveloppe, ainsi qu'une bande arrachable (5) disposée dans l'enveloppe (1), s'étendant dans la direction périphérique et destinée à dissocier le couvercle, et une collerette (13) disposée sur l'enveloppe et munie d'un diamètre inférieur ou égal au diamètre intérieur de ladite enveloppe (1), **caractérisé par le fait qu'**une collerette (13, 42), disposée sur la face interne de l'enveloppe (1) et distincte de cette dernière, s'étend de haut en bas, au moins jusqu'au-dessous de la ligne de délimitation supérieure (4) de la bande arrachable (5), et est fixée au couvercle (11, 41) au-dessus de ladite ligne de délimitation supérieure (4) de la bande arrachable (5).

2. Récipient selon la revendication 1, **caractérisé par le fait que** la collerette (13) est enchâssée, par son extrémité supérieure, entre l'enveloppe (1) et le couvercle (11, 12).

3. Récipient selon la revendication 1 ou 2, **caractérisé par le fait que** la collerette (13) est échancrée dans la région du joint longitudinal (9) de l'enveloppe.

4. Récipient selon l'une des revendications précédentes, **caractérisé par le fait que** le couvercle (11) est réalisé en forme d'écuelle ; et **par le fait que** l'enveloppe (1) est rabattue vers l'intérieur, par sertissage, autour du rebord vertical (12) dudit couvercle (11) en forme d'écuelle.

5. Récipient (14, 44, 54) comprenant une enveloppe (1) fabriquée d'un seul tenant et fermée au moyen d'un joint longitudinal, et une partie de fond (10) et un couvercle (41) respectivement reliés à ladite enveloppe, ainsi qu'une bande arrachable (5) disposée dans l'enveloppe (1), s'étendant dans la direction périphérique et destinée à dissocier le couvercle, et une collerette munie d'un diamètre inférieur ou égal au diamètre intérieur de ladite enveloppe (1), **caractérisé par le fait que** le couvercle (41) est réalisé en forme de calotte et dépasse, par son bord libre (42), jusqu'au-dessous de la ligne de délimitation supérieure (4) de la bande arrachable (5), tandis que le bord supérieur dudit couvercle (41) se trouve au-dessus de ladite ligne de délimitation supérieure (4) ; et **par le fait que** ledit couvercle (41) forme la collerette par son bord périphérique (42).

6. Récipient selon l'une des revendications précédentes, **caractérisé par le fait que** le bord inférieur de la collerette (13) est de réalisation ondulée.

7. Récipient selon l'une des revendications 1 à 5, **caractérisé par le fait que** le bord inférieur de la collerette (13) est rabattu vers l'intérieur par sertissage.

8. Récipient (64) comprenant une enveloppe (1) fabriquée d'un seul tenant et fermée au moyen d'un joint longitudinal, et une partie de fond (10) et un couvercle (11) respectivement reliés à ladite enveloppe, ainsi qu'une bande arrachable (5) disposée dans l'enveloppe (1), s'étendant dans la direction périphérique, et destinée à dissocier le couvercle, **caractérisé par le fait que** ladite bande arrachable (5) se trouve sur le tronçon inférieur extrême d'une moulure (65) de réalisation circonférentielle, s'étendant dans la direction périphérique et empreinte vers l'intérieur dans l'enveloppe dudit récipient, le couvercle (11) étant situé au-dessus de ladite moulure (65).

9. Procédé de fabrication d'un récipient selon l'une des revendications 1 à 4, 6 ou 7, **caractérisé par le fait qu'**une bande, prévue pour former la collerette, est enroulée sur une broche d'enroulement ou dispositif similaire, tandis qu'une bande arrachable est contre-collée, dans un autre poste de travail, sur le flan prédécoupé formant l'enveloppe du récipient, après quoi le flan prédécoupé de l'enveloppe est semblablement enroulé sur la broche d'enroulement et est ensuite fermé par scellement le long du joint longitudinal, puis le couvercle est inséré dans l'enveloppe et relié à cette dernière.

10. Procédé selon la revendication 9, **caractérisé par le fait que**, à l'issue de l'emplissage du récipient, une partie de fond est insérée dans l'extrémité inférieure retournée vers le haut, et est reliée à l'enveloppe.

11. Procédé selon la revendication 10, **caractérisé par le fait que**, préalablement à l'insertion de la partie de fond dans l'enveloppe du récipient, cette dernière est évasée, à l'extrémité inférieure, de façon telle que le diamètre intérieur de la partie de fond ultérieurement insérée soit légèrement plus grand que le diamètre extérieur de l'extrémité supérieure de l'enveloppe achevée.
